# FASCICULE DE BREVET EUROPEEN

(11) **EP 1 421 281 B1**
(45) Date de publication et mention de la délivrance du brevet: **23.01.2008**
(21) Numéro de dépôt: 02758458.0
(22) Date de dépôt: 09.08.2002
(51) Int. Cl.: F04C 2/14, F04C 13/00

(54) **POMPE A ENGRENAGE**
ZAHNRADPUMPE
GEAR PUMP

(30) Priorité: 16.08.2001 FR 0110879
(43) Date de publication de la demande: 26.05.2004
(73) Titulaire: Société de Technologie Michelin, 63000 Clermont-Ferrand Cedex 09 (FR); Michelin Recherche et Technique S.A., 1763 Granges-Paccot (CH)
(72) Inventeur: COTTAIS, Frédéric, F-63000 Clermont-Ferrand (FR)
(74) Mandataire: Bauvir, Jacques
(86) Numéro de dépôt international: PCT/EP2002/008970
(87) Numéro de publication internationale: WO 2003/016720

(56) Documents cités:
- DE-A- 2 321 639
- FR-A- 1 103 716
- US-A- 4 025 056
- US-A- 5 224 838

## Description

La présente invention concerne les pompes volumétriques destinées notamment aux mélanges caoutchouteux et, plus particuliérement, les pompes à engrenage.

Il est connu d'utiliser des pompes volumétriques à engrenage pour des matériaux plastiques à haute viscosité. Ces pompes comprennent une enceinte dans laquelle tourne un ensemble de roues dentées comprenant une roue dentée centrale qui coopère avec une ou plusieurs roues dentées périphériques, chacune de ces roues pouvant être entraînée par un couple moteur ou par une « roue menante » apte à entraîner en rotation les autres roues en prise avec cette dernière. De telles applications sont décrites dans les publications FR 1 103 716, ou DE 2 321 639, ou US 4 025 056.

Lorsque l'on cherche à transférer des matériaux fortement visqueux ,comme des mélanges caoutchouteux, il s'avère nécessaire en outre de placer un moyen de gavage qui permet d'alimenter de façon forcée ladite pompe en matériau, comme cela est décrit dans les publications US 5 120 206 ou US 5 224 838.

Les mélanges caoutchouteux présentent également une très haute viscosité qui provoque un couple résistant très important sur la roue menante. Ce couple résistant est d'autant plus important que l'on cherche à atteindre des débits importants en augmentant la largeur des roues dentées. Ces difficultés sont tellement importantes que, dans les applications de pompes à engrenage au caoutchouc, on constate de fréquentes ruptures des roues dentées.

Par ailleurs, l'atteinte de débit important pour les mélanges caoutchouteux est limitée par l'aspect thermique. En effet, l'augmentation de débit, principalement fonction de l'augmentation de la vitesse de rotation des roues dentées s'accompagne d'une élévation importante de la température des mélanges caoutchouteux. Or cette température doit être à la fois maîtrisée, et surtout son augmentation doit être limitée, pour éviter une vulcanisation anticipée de ces mélanges.

Enfin, ces pompes à engrenage présentent l'inconvénient de générer des fuites qu'il convient de réduire, en particulier lorsque l'on cherche à contrôler les volumes instantanés des matériaux transférés.

L'invention vise à pallier l'ensemble de ces inconvénients.

Selon l'invention, la pompe à engrenage notamment pour des mélanges caoutchouteux, comporte une enceinte dans laquelle tourne un ensemble de roues dentées comprenant une roue dentée centrale qui coopère avec deux autres roues dentées périphériques, chacune des roues dentées étant entraînée directement par un couple moteur.. Cette pompe est caractérisée en ce qu'elle comporte au moins une chambre d'alimentation dans laquelle agit au moins un moyen de gavage pour refouler la matière vers ladite enceinte au travers d'au moins un orifice de passage, et des moyens de précontrainte entre les dents assurant un contact étanche de la zone d'engrènement de la roue centrale avec chacune des deux roues périphériques.

Cette disposition permet, d'une part, la transmission d'un couple moteur à chaque roue dentée de l'engrenage et d'autre part une meilleure répartition des efforts entre les trois roues dentées rendant plus fiable et plus résistante la pompe, tout en évitant les fuites de matériau par les engrenages.

Selon une caractéristique de l'invention, la chambre d'alimentation comporte deux orifices de passage vers l'enceinte, les deux orifices de passage étant disposés symétriquement par rapport au centre de la roue centrale, et deux orifices de sortie du mélange disposés symétriquement par rapport au centre de la roue centrale de sorte que chaque orifice de passage soit disposé sensiblement symétriquement à un orifice de sortie par rapport à la droite passant par le centre des trois roues dentées en projection dans un plan perpendiculaire aux axes desdites roues

Ainsi, le parcours des mélanges caoutchouteux dans l'enceinte est minimisé ce qui limite également les montées en température.

D'autres caractéristiques et avantages de l'invention apparaîtront à la lecture d'un exemple de réalisation d'une pompe volumétrique conforme à l'invention, en référence au dessin dans lequel:
- la figure 1 est une coupe longitudinale partielle de la pompe conforme à l'invention selon la ligne I-I représentée sur la figure 2,
- la figure 2 est une coupe radiale grossie de la pompe conforme à l'invention selon la ligne II-II représentée sur la figure 1,
- la figure 3 est une coupe fonctionnelle de la zone de gavage de la pompe conforme à l'invention selon la ligne III représentée sur la figure 2,
- la figure 4 est une coupe fonctionnelle de la zone de refoulement de la pompe conforme à l'invention selon la ligne IV représentée sur la figure 2,
- la figure 5 est une coupe partielle des moyens de précontrainte entre les dents de la pompe selon la ligne V représentée sur la figure 1.

Selon les figures 1 et 2, la pompe à engrenage 1 comprend un corps 10 comportant une enceinte 12 portant un ensemble 2 de roues dentées dont la fonction est de pomper volumétriquement.

Cet ensemble 2 comporte une roue dentée centrale 4 qui coopèrent respectivement avec deux roues dentées périphériques 3 et 5.

Chacune des deux roues périphériques 3, 5 engrène respectivement avec la roue centrale 4 sans être cependant en prise avec cette dernière, afin d'éviter notamment l'entraînement de l'une des roues dentées par une autre. En effet, chacune des roues dentées 3, 4, 5 est entraînée directement par un moteur afin comme on l'a dit précédemment de rendre la pompe plus fiable. Bien entendu, on peut utiliser un seul moteur avec un réducteur spécifique pour transmettre la puissance à chaque roue dentée.

Les deux roues dentées 3 et 5 sont disposées symétriquement par rapport au centre de la roue dentée centrale 4 qui comporte un nombre de dents impair. Ainsi, en considérant la roue centrale 4, on constate que les efforts sont symétriques et donc qu'ils s'annulent.

Les deux roues dentées périphériques 3 et 5 ont de diamètres identiques et sur chaque face de chacune de ses roues est positionné un flasque respectivement 6 et 7 pour la roue 3 et, 8 et 9 pour la roue 5. Ces flasques 6, 7, 8, 9 dont le diamètre est supérieur ou égal à celui de l'extrémité des dentures des roues 3 et 5 permettent de supprimer le cisaillement latéral des mélanges caoutchouteux sur les parois de la pompe, ce qui réduit considérablement les cisaillements qui s'exercent sur ces mélanges. De plus, la petite taille des roues dentées 3 et 5 permet d'engendrer de faibles efforts au niveau des axes.

Par ailleurs, il existe pour chaque roue périphérique 3, 5 des moyens de précontrainte entre les dents de la roue centrale 4 et respectivement les roues périphériques 3 et 5 permettent par l'intermédiaire des flasques 6, 7, 8, 9 de réaliser un système d'étanchéité dynamique par une mise en porte à faux desdites roues 3 et 5 et par une mise à pression atmosphérique des fuites de mélanges caoutchouteux.

Les moyens de précontrainte agissant sur les roues 3 et 5 étant identiques, on ne décrira dans ce qui suit que les moyens agissant sur la 5 en référence aux figures 1 et 5.

Les moyens de précontrainte comprennent une vis 25 engagée dans un orifice de passage qui traverse simultanément l'arbre moteur 11 de transmission à l'arbre 51 de la roue 5 et l'arbre 51. La vis traverse également une clavette bombée 26 dont les parois bombées sont en contact respectivement avec une paroi 111 de l'arbre moteur et une paroi 511 de l'arbre 51 de sorte que le serrage de la vis 25 génère par l'intermédiaire de la clavette 26 un couple torsionnel entre l'arbre moteur 11 et l'arbre 51. Cette précontrainte agit dans le même sens que la rotation de la pompe représenté par la flèche F.

L'échappement de mélanges caoutchouteux des roues 3 et 5 s'effectue par des exutoires situés sur les flasques 6, 7, 8 et 9 et azimutés avec précision, comme on le voit sur la figure 2.

Le corps 10 porte un moyen de gavage qui consiste essentiellement en une vis 15, en rotation dans une chambre d'alimentation 16.

On pourrait sans sortir du cadre de l'invention, envisager la présence de plusieurs vis débouchant sur une même chambre d'accumulation.

La chambre d'alimentation et de mise en pression 16 comporte du côté opposé à l'ensemble 2 des roues un orifice d'alimentation non représenté servant à alimenter la pompe.

A l'autre extrémité de la chambre d'alimentation 16, sont situés deux orifices de passage 17, 18 assurant la communication entre la chambre d'alimentation et mise en pression 16 et l'enceinte 12 contenant l'ensemble 2 des roues tel qu'on le voit sur la figure 3.

Ces orifices de passage 17, 18 sont disposés symétriquement l'un vis-à-vis de l'autre par rapport au centre de la roue centrale 4 et tels qu'ils soient respectivement disposés à proximité de ladite roue centrale et de l'une des roues périphériques.

L'enceinte 12 débouche sur deux orifices de sortie du mélange 19 et 20, également disposés symétriquement l'un vis-à-vis de l'autre par rapport au centre de la roue centrale 4, de sorte qu'ils soient respectivement disposés à proximité de ladite roue centrale et de l'une des roues périphériques, de sorte que chaque orifice de passage 17, 18 soit disposé sensiblement symétriquement à un orifice de sortie 19, 20 par rapport à la droite passant par le centre des trois roues dentées 3, 4, 5 en projection dans un plan perpendiculaire aux axes desdites roues.

Cette disposition permet d'optimiser le chemin parcouru par le mélange caoutchouteux en le minimisant comme on le verra plus clairement dans ce qui suit.

Ainsi la distance entre la zone d'admission dans l'enceinte 12 et la zone de refoulement est minimale, ce qui facilité également la garantie de l'étanchéité.

Enfin, la forme des dentures a été optimisée pour véhiculer le mélange dans l'enceinte 12. La cylindrée des axes de dent est la plus grande possible alors que les surfaces de cisaillement périphériques sont réduites.

Les orifices de sortie 19 et 20 débouchent respectivement dans deux canaux, seul le canal 19' correspondant à l'orifice 19 est représenté sur la figure 4. Les deux canaux se rejoignent à la zone de jonction 22 dans un canal 23 jusqu'à un orifice de sortie 24.

On décrira succinctement ci-après, le fonctionnement d'une pompe à engrenage conforme à l'invention telle que décrite précédemment, en référence à aux figures 2, 3 et 4.

On introduit un mélange caoutchouteux dans la chambre d'alimentation 16 par un orifice non représenté, sous une forme pouvant être indifféremment une bande continue ou des granulés. Le mélange est ainsi distribué sur la vis de gavage 15.

Dans la chambre d'alimentation 15, le mélange caoutchouteux est refoulé en étant mis sous pression jusqu'aux orifices de passage 17 et 18 qui le conduisent dans l'enceinte 12 en débouchant à l'opposé par rapport au centre de la roue principale 4 comme le montre la figure 2.

On notera B et C les deux parties du mélange débouchant respectivement des orifices 17 et 18 pour suivre leur parcours à l'aide des flèches représentées sur la figure 2.

Une partie du mélange B s'engage ainsi dans les creux de dents de la roue périphérique 5 jusqu'à l'orifice de sortie 19 alors que l'autre partie du mélange B s'engage en sens de rotation inverse dans les creux de dents de la roue centrale 4 jusqu'à l'orifice 20.

De la même façon une partie du flux du mélange C s'engage dans les creux de dents de la roue périphériques 3 jusqu'à l'orifice 20 et l'autre partie en sens inverse de rotation dans les creux de dents de la roue 4 vers l'orifice 19.

Le montage en précontrainte des dents des roues 3 et 5 respectivement au contact des dents de la roue 4 empêche le mélange de fluer entre les dents des roues 3 et 4 ou 5 et 4.

Le chemin parcouru dans par les flux B et C de mélange comme on le voit clairement est assez court ce qui limite considérablement les montées en température dans cette zone.

Les flux B et C issus des orifices de sortie 19 et 20 débouchent alors, comme le montre la figure 4 dans le canal 19' et le canal non représenté correspondant à l'orifice 20 puis les flux se rejoignent dans la zone de jonction 22 pour s'écouler à travers le canal 23 jusqu'à l'orifice de sortie 24.

## Revendications

1. Pompe à engrenage (1) notamment pour des mélanges caoutchouteux, comportant une enceinte (12) dans laquelle tourne un ensemble de roues dentées comprenant une roue dentée centrale (4) qui coopère avec deux autres roues dentées périphériques (3, 5), chacune des roues dentées (3, 4, 5) étant entraînée directement par un couple moteur
**caractérisée en ce que** ladite pompe comporte au moins une chambre d'alimentation (15) dans laquelle agit au moins un moyen de gavage pour refouler la matière vers ladite enceinte (12) au travers d'au moins un orifice de passage (17,18), et des moyens de précontrainte entre les dents (25, 26) assurant un contact étanche de la zone d'engrènement de la roue centrale (4) avec chacune des deux roues périphériques (3, 5).

2. Pompe selon la revendication 1, dans laquelle les moyens de précontrainte assurent l'étanchéité par l'intermédiaire pour chaque roue dentée périphérique (3, 5) deux flasques (6, 7, 8, 9) encadrant la roue, le diamètre de ces flasques étant supérieur ou égal à celui des extrémités des dents de la roue concernée.

3. Pompe selon l'une quelconque des revendications 1 ou 2, dans laquelle les moyens de précontrainte comprennent pour chaque roue périphérique une vis (25) coopérant par l'intermédiaire d'une clavette bombée (26) avec l'arbre moteur (11) de transmission à l'arbre (51) d'entraînement de la roue concernée (5) et ledit arbre d'entraînement (51) de sorte à imposer un couple torsionnel entre ces deux arbres (11, 51).

4. Pompe selon l'une quelconque des revendications 1 à 3, dans laquelle les deux roues périphériques (3, 5) sont disposées symétriquement par rapport au centre de la roue centrale (4) qui possède un nombre impair de dents.

5. Pompe selon l'une quelconque des revendications 1 à 4, dans laquelle les deux roues périphériques (3, 5) ont un diamètre inférieur à celui de la roue centrale (4).

6. Pompe selon l'une quelconque des revendications 1 à 5, dans laquelle la chambre d'alimentation (15) comporte deux orifices de passage (17, 18) vers l'enceinte (12), les deux orifices de passage (17, 18) étant disposés symétriquement par rapport au centre de la roue centrale (4), et deux orifices de sortie (19, 20) du mélange disposés symétriquement par rapport au centre de la roue centrale de sorte que chaque orifice de passage (17, 18) soit disposé sensiblement symétriquement à un orifice de sortie (19, 20) par rapport à la droite passant par le centre des trois roues dentées (3,4, 5) en projection dans un plan perpendiculaire aux axes desdites roues.

## Claims

1. A gear pump (1) in particular for rubber mixes, comprising an enclosure (12) in which rotates a set of gearwheels comprising a central gearwheel (4) which cooperates with other two peripheral gearwheels (3, 5), each of the gearwheels (3, 4, 5) being driven directly by a driving torque,
**characterized in that** said pump comprises at least one feed chamber (15) in which acts at least one feed means for delivering the material to said enclosure (12) via at least one passage orifice (17, 18), and prestressing means between the teeth (25, 26) ensuring hermetic contact of the meshing zone of the central wheel (4) with each of the two peripheral wheels (3, 5).

2. A pump according to Claim 1, in which the prestressing means ensure tightness by means, for each peripheral gearwheel (3, 5), of two side plates (6, 7, 8, 9) surrounding the wheel, the diameter of these side plates being greater than or equal to that of the ends of the teeth of the wheel in question.

3. A pump according to any one of Claims 1 or 2, in which the prestressing means comprise, for each peripheral wheel, a screw (25) cooperating by means of a domed wedge (26) with the driving shaft (11) for transmission to the shaft (51) for driving the wheel in question (5) and said drive shaft (51) so as to impose a torsional moment between these two shafts (11, 51).

4. A pump according to any one of Claims 1 to 3, in which the two peripheral wheels (3, 5) are arranged symmetrically to the centre of the central wheel (4), which has an odd number of teeth.

5. A pump according to any one of Claims 1 to 4, in which the two peripheral wheels (3, 5) have a diameter less than that of the central wheel (4).

6. A pump according to any one of Claims 1 to 5, in which the feed chamber (15) comprises two passage orifices (17, 18) towards the enclosure (12), the two passage orifices (17, 18) being arranged symmetrically to the centre of the central wheel (4), and two outlet orifices (19, 20) for the mix which are arranged symmetrically to the centre of the central wheel such that each passage orifice (17, 18) is arranged substantially symmetrically to an outlet orifice (19, 20) relative to the straight line passing through the centre of the three gearwheels (3, 4, 5) projecting into a plane perpendicular to the axes of said wheels.

## Patentansprüche

1. Zahnradpumpe (1), insbesondere für Kautschukmischungen, die einen Raum (12) aufweist, in dem ein Satz von Zahnrädern dreht, der ein zentrales Zahnrad (4) aufweist, das mit zwei anderen peripheren Zahnrädern (3, 5) zusammenwirkt, wobei jedes der Zahnräder (3, 4, 5) direkt von einem Antriebsmoment angetrieben wird, **dadurch gekennzeichnet, dass** die Pumpe mindestens eine Zufuhrkammer (15), in der mindestens ein Stopfmittel wirkt, um den Stoff zu dem Raum (12) durch mindestens eine Durchlassöffnung (17, 18) zu fördern, und Vorspannungsmittel zwischen den Zähnen (25, 26) aufweist, die einen dichten Kontakt der Eingriffszone des zentralen Rads (4) mit jedem der zwei peripheren Räder (3, 5) gewährleistet.

2. Pumpe nach Anspruch 1, bei der die Vorspannungsmittel für jedes periphere Zahnrad (3, 5) die Dichtheit mit Hilfe von zwei das Rad umrahmenden Flanschen (6, 7, 8, 9) gewährleisten, wobei der Durchmesser dieser Flansche größer als der oder gleich demjenigen der Zähne des betroffenen Rads ist.

3. Pumpe nach einem der Ansprüche 1 oder 2, bei der die Vorspannungsmittel für jedes periphere Rad eine Schraube (25) aufweisen, die mittels eines gewölbten Keils (26) mit der Motorwelle (11) zur Übertragung an die Antriebswelle (51) des betroffenen Rads (5) und der Antriebswelle (51) zusammenwirkt, um zwischen diesen zwei Wellen (11, 51) eine Torsionsmoment aufzuzwingen.

4. Pumpe nach einem der Ansprüche 1 bis 3, bei der die zwei peripheren Räder (3, 5) symmetrisch bezüglich der Mitte des zentralen Rads (4) angeordnet sind, das eine ungerade Anzahl von Zähnen besitzt.

5. Pumpe nach einem der Ansprüche 1 bis 4, bei der die zwei peripheren Räder (3, 5) einen kleineren Durchmesser als derjenige des zentralen Rads (4) haben.

6. Pumpe nach einem der Ansprüche 1 bis 5, bei der die Zufuhrkammer (15) zwei Durchlassöffnungen (17, 18) zu dem Raum (12), wobei die zwei Durchlassöffnungen (17, 18) symmetrisch bezüglich der Mitte des zentralen Rads (4) angeordnet sind, und zwei Austrittsöffnungen (19, 20) der Mischung aufweist, die symmetrisch bezüglich der Mitte des zentralen Rads angeordnet sind, so dass jede Durchlassöffnung (17, 18) im Wesentlichen symmetrisch zu einer Austrittsöffnung (19, 20) bezüglich der Geraden angeordnet ist, die durch die Mitte der drei Zahnräder (3, 4, 5) in Projektion in eine Ebene lotrecht zur den Achsen der Räder (3, 4, 5) verläuft.
